# EUROPÄISCHE PATENTSCHRIFT

(11) **EP 3 213 017 B1**
(45) Veröffentlichungstag und Bekanntmachung des Hinweises auf die Patenterteilung: **11.12.2019**
(21) Anmeldenummer: 15775227.0
(22) Anmeldetag: 08.10.2015
(51) Int. Cl.: F25D 27/00, F25D 29/00, F25D 23/02

(54) **HAUSHALTSGERÄT MIT EINER EINGABEVORRICHTUNG, DIE EINE ANDRÜCKVORRICHTUNG UMFASST**
HOUSEHOLD APPLIANCE WITH AN INPUT DEVICE, WHICH COMPRISES A PRESSING DEVICE
APPAREIL MÉNAGER MUNI D'UN DISPOSITIF D'ENTRÉE COMPRENANT UN DISPOSITIF D'APPUI

(30) Priorität: 27.10.2014 DE 102014221786
(43) Veröffentlichungstag der Anmeldung: 06.09.2017
(73) Patentinhaber: BSH Hausgeräte GmbH, 81739 München (DE)
(72) Erfinder: HOFMEISTER, Bernhard, 92331 Parsberg (DE); HAUZENEDER, Christoph, 94164 Sonnen (DE)
(86) Internationale Anmeldenummer: PCT/EP2015/073204
(87) Internationale Veröffentlichungsnummer: WO 2016/066390

(56) Entgegenhaltungen:
- EP-A1- 2 141 722
- WO-A1-2014/034434
- US-B2- 7 878 009

## Beschreibung

Die Erfindung betrifft ein Haushaltsgerät, insbesondere Kältegerät, aufweisend eine elektronische Steuervorrichtung, die ausgebildet ist, wenigstens eine Funktion des Haushaltsgeräts zu steuern und die eine elektronische Steuerplatine, sowie eine an die Steuerplatine angeschlossene Eingabevorrichtung umfasst, die wenigstens ein Eingabemittel aufweist und die ausgebildet ist, auf Grundlage einer manuellen Betätigung des Eingabemittels ein zugeordnetes Steuersignal der Steuerplatine zuzuleiten, wobei die Eingabevorrichtung einen an einer Rückseite einer wenigstens abschnittsweise zumindest durchscheinend ausgebildeten Wand des Haushaltsgeräts angeordneten flexiblen Träger aufweist, an dem das wenigstens eine Eingabemittel angeordnet ist.

Die DE 10 2012 223 779 A1 beschreibt ein Haushaltsgerät mit einer Steuereinrichtung, einer mindestens teilweise lichtdurchlässigen Blende sowie mit einem mindestens teilweise lichtdurchlässigen Bedienpanel mit mindestens einem kapazitiven Sensor zur Auswahl einer Programmfunktion des Haushaltsgerätes durch einen Benutzer des Gerätes, wobei das Bedienpanel ein aus mehreren Schichten bestehendes Kunststoffbauteil aufweist, umfassend eine Anzeigedisplayfolie; eine berührungsempfindliche Folie, welche den mindestens einen kapazitiven Sensor sowie elektrische Leiterbahnen aufweist; und eine strukturierte Lichtleiterschicht; wobei das Kunststoffbauteil erhältlich ist durch Verbinden einer selbstklebenden Anzeigedisplayfolie mit der berührungsempfindlichen Folie und ein anschließendes Hinterspritzen der strukturierten Lichtleiterschicht.

Die WO 2014/034434 A1 beschreibt ein Kältegerät mit einer Eingabevorrichtung, die eine abschnittsweise zumindest durchscheinend ausgebildeten Wand aufweist, hinter der ein flexibler Träger, eine Andrückvorrichtung und ein Lichtführungsbauteil angeordnet sind.

Die US 7,878,009 B2 beschreibt ein Kältegerät mit einer Steuervorrichtung, die eine Anzeigevorrichtung und eine Eingabevorrichtung umfasst. Die Steuervorrichtung weist einzelne, separate Elastikkissen auf, die ausgebildet sind, eine auf die Außenseite des Anzeigedisplays aufgebrachten Fingerdruck an kapazitive Näherungssensoren weiterzuleiten, die an der Platine der Eingabevorrichtung angebracht sind. Getrennt von den separaten Elastikkissen weist die Steuervorrichtung starre Lichtkanäle auf.

Die EP 2 141 722 A1 beschreibt eine Tastatur für ein Mobiltelefon, ein PDA, ein tragbares Radio oder eine Fernbedienung von elektronischen Heimgeräten.

Die Aufgabe der Erfindung ist es, ein Haushaltsgerät mit einer Eingabevorrichtung zu schaffen, die auf einfache Weise zu montieren und im Bedarfsfall auf einfache Weise instand zu setzen ist.

Die Aufgabe der Erfindung wird gelöst durch ein Haushaltsgerät, insbesondere Kältegerät, aufweisend eine elektronische Steuervorrichtung, die ausgebildet ist, wenigstens eine Funktion des Haushaltsgeräts zu steuern und die eine elektronische Steuerplatine, sowie eine an die Steuerplatine angeschlossene Eingabevorrichtung umfasst, die wenigstens ein Eingabemittel aufweist und die ausgebildet ist, basierend auf einer manuellen Betätigung des Eingabemittels ein zugeordnetes Steuersignal der Steuerplatine zuzuleiten, wobei die Eingabevorrichtung einen an einer Rückseite einer wenigstens abschnittsweise zumindest durchscheinend ausgebildeten Wand des Haushaltsgeräts angeordneten flexiblen Träger aufweist, an dem das wenigstens eine Eingabemittel angeordnet ist, des Weiteren aufweisend ein Lichtführungsbauteil, welches ein oder mehrere Lichtkanäle aufweist, die ausgebildet sind, das aus wenigstens einem lichtaussendenden elektrischen Bauteil, das auf der elektronischen Steuerplatine angeordnet ist, ausgesendete Licht an die von der Wand abgewandten Oberfläche des flexiblen Trägers zu leiten und eine Andrückvorrichtung, die ausgebildet ist, den flexiblen Träger zumindest abschnittsweise gegen die Rückseite der wenigstens abschnittsweise zumindest durchscheinend ausgebildeten Wand zu drücken, wobei die Andrückvorrichtung an dem Lichtführungsbauteil ausgebildet ist und von einem oder mehreren der Lichtkanäle gebildet wird, indem diese Lichtkanäle federnd an dem Lichtführungsbauteil gelagert sind, derart, dass in einer hinter der Wand montierten Anordnung der Eingabevorrichtung der flexible Träger durch die federnd gelagerten Lichtkanäle gegen die Rückseite der Wand gedrückt wird.

In diesem Sinne kann ein solches zumindest abschnittsweises Drücken des flexiblen Trägers gegen die Rückseite der Wand bedeuten, dass der flexible Träger entweder vollflächig gegen die Rückseite der Wand gedrückt wird oder aber dass der flexible Träger nur an ein oder mehreren Teilflächen, beispielsweise an mehreren quadratischen oder rechteckigen voneinander beabstandeten Teilflächen des flexiblen Trägers, insbesondere auch nur punktuell gegen die Rückseite der Wand gedrückt wird.

Generell kann die Eingabevorrichtung die Andrückvorrichtung aufweisen. Dies kann bedeuten, dass die Andrückvorrichtung Teil der Eingabevorrichtung ist oder dass die Andrückvorrichtung zwar ein separates Bauteil bildet, aber mit der Eingabevorrichtung verbunden ist, bzw. zumindest an die Eingabevorrichtung angekoppelt ist.

In allen Ausführungen kann der flexible Träger als Touchfolie bzw. als Touchscreen ausgebildet sein. Dabei kann die Touchfolie bzw. das Touchscreen die Eingabemittel umfassen, d.h. aufweisen.

Die wenigstens abschnittsweise zumindest durchscheinend ausgebildete Wand kann zumindest an diesen Abschnitten transparent ausgebildet sein. Generell kann die Wand beispielsweise dadurch durchscheinend ausgebildet sein, dass es sich um eine Glaswand handelt, die wahlweise glasartig transparent, also klar durchscheinend ist oder beispielsweise durch Anschleifen oder Ätzen nur milchig durchscheinend sein kann. Die Wand kann vollständig durchscheinend ausgebildet sein oder aber auch nur eine bestimmte Anzahl von fensterartig durchscheinend ausgebildeten Abschnitten aufweisen, die zumindest durchscheinend oder sogar klar transparent ausgebildet sind, wobei die fensterartig durchscheinend ausgebildeten Abschnitten umgebende Bereiche undurchsichtig ausgebildet sein können, beispielsweise aus einem lichtdichten Kunststoff oder Metall hergestellt sein können.

Indem eine Andrückvorrichtung vorgesehen ist, die ausgebildet ist, den flexiblen Träger gegen die Rückseite der transparenten Wand zu drücken, kann der flexible Träger in sicherer Weise zuverlässig an der Rückseite der transparenten Wand zur Anlage gebracht werden, so dass ein sicherere, funktionsfähiger Kontakt von flexiblem Träger und transparenter Wand gewährleistet ist. Einerseits kann dadurch sichergestellt werden, dass der flexible Träger luftspaltfrei, faltenfrei und/oder wellenfrei an der Rückseite der transparenten Wand anliegt und andererseits kann eine an sich bekannte vollflächige Verklebung von flexiblem Träger und transparenter Wand entfallen. Mittels der Andrückvorrichtung kann der flexible Träger also klebefrei mit der Rückseite der transparenten Wand verbunden werden. Durch eine klebefreie Verbindung kann ein wiederholtes, zerstörungsfreies Lösen des flexiblen Trägers von der transparenten Wand und/oder ein Wiederbefestigen des flexiblen Trägers an der transparenten Wand durchgeführt werden.

Die Andrückvorrichtung kann ausgebildet sein, den flexiblen Träger an ein oder mehreren Teilflächenabschnitten seiner von der transparenten Wand abgewandten Oberfläche gegen die Rückseite der transparenten Wand zu drücken. Die Andrückvorrichtung kann insbesondere ausgebildet sein, den flexiblen Träger an denjenigen Teilflächenabschnitten gegen die Rückseite der transparenten Wand zu drücken, die mit Licht aus Lichtkanälen angeleuchtet sind, welche Berührflächen eines Touch-Displays bilden.

Die Andrückvorrichtung ist an einem Lichtführungsbauteil ausgebildet, insbesondere durch ein Lichtführungsbauteil gebildet, welches Lichtführungsbauteil ein oder mehrere Lichtkanäle oder Lichtschächte aufweist, die ausgebildet sind, das aus wenigstens einem lichtaussendenden elektrischen Bauteil, das insbesondere auf der elektronischen Steuerplatine angeordnet ist, ausgesendete Licht an die von der transparenten Wand abgewandten Oberfläche des flexiblen Trägers zu führen, bzw. ein Übertreten von Licht an benachbarte Anzeigefelder und/oder Betätigungsfelder zu verhindern.

Das Lichtführungsbauteil weisen ein oder mehrere Lichtkanäle oder Lichtschächte auf, die ausgebildet sind, das aus wenigstens einem lichtaussendenden elektrischen Bauteil, beispielsweise wenigstens einer LED, insbesondere einer auf der elektronischen Steuerplatine bestückten LED ausgesendete Licht an eine Rückseite des flexiblen Trägers zu leiten. Das Lichtführungsbauteil kann demgemäß aus einem Kunststoffbauteil, insbesondere Kunststoffspritzgussbauteil hergestellt sein. Neben den insoweit an dem Lichtführungsbauteil angeformten Lichtkanäle oder Lichtschächte können weitere, auch separate Lichtleiterkörper vorgesehen sein.

Die Andrückvorrichtung wird von einem oder mehreren der Lichtkanäle oder Lichtschächte gebildet, indem diese Lichtkanäle oder Lichtschächte federnd an dem Lichtführungsbauteil gelagert sind, derart, dass in einer hinter der transparenten Wand montierten Anordnung der Eingabevorrichtung, der flexible Träger durch die federnd gelagerten Lichtkanäle gegen die Rückseite der transparenten Wand gedrückt wird.

Die Andrückvorrichtung kann zur federnden Lagerung der Lichtkanäle oder Lichtschächte an dem Lichtführungsbauteil elastische Stegabschnitte aufweisen, welche insbesondere jeden einzelnen Lichtkanal oder Lichtschacht elastisch mit dem Lichtführungsbauteil verbindet. Die Stegabschnitte können, insbesondere S-förmig verlaufend, den jeweiligen Lichtkanal oder Lichtschacht mit dem Lichtführungsbauteil verbinden. Die Stegabschnitte, die Lichtkanäle oder Lichtschächte und das Lichtführungsbauteil können als ein einstückiges Kunststoffspritzgussteil ausgebildet sein.

Ein solcher federnd gelagerter Lichtkanal kann einen Lichttrichter aufweisen, der eine konische Wand aufweist. An einer Außenfläche der konischen Wand können die Stegabschnitte angeordnet sein und sich insbesondere S-förmig nach außen erstrecken, wo sie an einem Grundrahmenabschnitt des Lichtführungsbauteils enden. Der Grundrahmenabschnitt kann eine Stirnwand aufweisen, welche in einem montierten, angedrückten Zustand den flexiblen Träger gegen die Rückseite der transparenten Wand drückt. Eine Ringstirnwand des Lichttrichters kann im entspannten Zustand, d.h. in einem nicht montierten Zustand der federnd gelagerten Lichtkanäle über die Ebene der Stirnwand des Grundrahmenabschnitts vorspringen. Wenn die Stirnwand im montierten, angedrückten Zustand an der Rückseite der transparenten Wand anliegt, ist der Lichttrichter durch sein Anstehen gegen die Rückseite der transparenten Wand unter gleichzeitiger Einklemmung des flexiblen Trägers im Bereich der Stegabschnitte verformt und insoweit vorgespannt, so dass die Ringstirnwand des Lichttrichters den flexiblen Träger von hinten gegen die Rückseite der transparenten Wand drückt.

In allen Ausführungen kann die transparente Wand von einem Flächenabschnitt einer Bedienblende, einem Flächenabschnitt einer Glasfrontscheibe und/oder einem Flächenabschnitt eines Glastürblatts gebildet werden.

Die Eingabevorrichtung kann generell eine Halteeinrichtung aufweisen, an welcher der flexible Träger durch wenigstens ein form- und/oder kraftschlüssig wirkendes, mit der Halteeinrichtung verbundenes Befestigungsmittel aufgespannt befestigt ist.

Unter einer aufgespannten Befestigung wird insbesondere ein form- und/oder kraftschlüssiges Halten des flexiblen Trägers verstanden, bei dem Zugkräfte auf den flexiblen Träger einwirken, die sich in der Ebene des flexiblen Trägers erstrecken und dadurch den flexiblen Träger zumindest in einer Richtung, vorzugsweise in zwei orthogonalen Richtungen innerhalb der Ebene des flexiblen Trägers strecken, so dass der flexible Träger knickfrei, faltenfrei, wellenfrei und insbesondere plan an der Halteeinrichtung befestigt ist, insbesondere flächig plan auf der Halteeinrichtung aufliegt. Wenn die Halteeinrichtung als ein Lichtführungsbauteil ausgebildet ist, dann kann der flexible Träger knickfrei, faltenfrei, wellenfrei und insbesondere plan auf dem Lichtführungsbauteil befestigt sein. Unter einer aufgespannten Befestigung kann insbesondere verstanden werden, dass der flexible Träger nur randseitig an der Halteeinrichtung befestigt ist und in einem mittleren Abschnitt lediglich durch die Andrückvorrichtung fixiert auf der Rückseite der transparenten Wand aufliegt.

Das Befestigungsmittel kann zum wiederholten, zerstörungsfreien Lösen des flexiblen Trägers von der Halteeinrichtung und/oder zum Wiederbefestigen des flexiblen Trägers an der Halteeinrichtung ausgebildet sein.

Die Halteeinrichtung kann wenigstens ein starres, insbesondere zwei voneinander beabstandete starre Befestigungsmittel aufweisen, welche ausgebildet sind, einen ersten Endabschnitt des flexiblen Trägers festzuhalten und die Halteeinrichtung kann dabei wenigstens ein federndes, insbesondere zwei voneinander beabstandete federnde Befestigungsmittel aufweisen, welche ausgebildet sind, einen dem ersten Endabschnitt gegenüberliegenden zweiten Endabschnitt des flexiblen Trägers festzuhalten.

Die starren Befestigungsmittel können von zwei an der Halteeinrichtung angeformten, nach oben vorspringenden starren Zapfen gebildet werden. Jedem starren Zapfen der Halteeinrichtung kann eine kreisförmiges, ein ovales oder längliches Loch in dem flexiblen Träger zugeordnet sein. An einem den starren Befestigungsmitteln gegenüberliegenden Stirnende der Halteeinrichtung können beispielsweise zwei federnde Befestigungsmittel an der Halteeinrichtung angeformt sein. Die federnden Befestigungsmittel werden in einem solchen Fall von zwei an der Halteeinrichtung angeformten, nach oben vorspringenden elastischen Zapfen gebildet. Jedem elastischen Zapfen der Halteeinrichtung kann eine kreisförmiges, ein ovales oder längliches Loch in dem flexiblen Träger zugeordnet sein. In der aufgespannten Montageanordnung durchdringen jeder starre und elastische Zapfen jeweils eines der Löcher dann formschlüssig. Aufgrund der federnden bzw. elastischen Ausbildung der federnden Befestigungsmittel, insbesondere der elastischen Zapfen wird der aufgespannte flexible Träger mit einer in der Ebene des flexiblen Trägers wirkenden Zugkraft beaufschlagt, so dass sich der flexible Träger sehr eben ausgerichtet auf der Oberseite der Halteeinrichtung erstreckt. Aufgrund der formschlüssigen Verbindung der starren und elastischen Zapfen mit jeweils eines der Löcher kann der flexible Träger wiederholt zerstörungsfrei von der Halteeinrichtung gelöst und jederzeit wieder an der Halteeinrichtung befestigt werden bzw. durch einen anderen flexiblen Träger ersetzt werden. So ist beispielsweise ein Ersetzen einer defekten Touch-Folie durch eine neue, funktionsfähige Touch-Folie auf eine einfache Weise möglich. Insbesondere kann eine bereits montierte Touch-Folie zerstörungsfrei von der Halteeinrichtung entfernt werden.

In allen Ausführungen kann die Eingabevorrichtung, die den flexiblen Träger aufweist, an dem das wenigstens eine Eingabemittel angeordnet ist, einen Touch-Screen aufweisen, der flexible Träger eine Sensorfläche des Touch-Screens bilden und das wenigstens eine Eingabemittel von einem Flächenbereich der Sensorfläche, insbesondere einem dem jeweiligen Lichtkanäle zugeordneten Flächenbereich der Sensorfläche gebildet werden. Um die vormontierte Eingabevorrichtung an der Rückseite der transparenten Wand flächig anliegend zu befestigen, kann eine Klemmvorrichtung vorgesehen sein, welche ausgebildet ist, in einer hinter der transparenten Wand, insbesondere der Glasfrontscheibe, der Glasfront bzw. dem Glastürblatt eingeschobenen Position, sich zwischen der Rückseite der vormontierten Eingabevorrichtung und einer Innenwand eines Schachtes einzuspreizen, so dass die Eingabevorrichtung gegen die Rückseite der Glasfrontscheibe, d.h. der Glasfront bzw. an der Rückseite des Glastürblatts gedrückt wird.

Die Erfindung betrifft demgemäß ein Haushaltsgerät, insbesondere ein Kältegerät, einen Herd, ein Kochfeld, eine Dunstabzugshaube, eine Geschirrspülmaschine, eine Waschmaschine, einen Wäschetrockner oder einen Kaffeevollautomaten, das eine erfindungsgemäße Eingabevorrichtung, wie beschrieben, aufweist.

Verschiedene konkrete Ausführungsbeispiele von erfindungsgemäßen Eingabevorrichtungen sind in der nachfolgenden Beschreibung unter Bezugnahme auf die beigefügten Figuren näher erläutert. Konkrete Merkmale dieser Ausführungsbeispiele können unabhängig davon, in welchem Zusammenhang sie erwähnt sind, gegebenenfalls auch einzeln oder in Kombination betrachtet, allgemeine Merkmale der Erfindung darstellen.

Es zeigen:
- Fig. 1: eine perspektivische Darstellung eines Haushaltsgerät in Bauart eines Kältegeräts mit einem Türblatt, das eine Eingabevorrichtung aufweist,
- Fig. 2a: eine Explosionsdarstellung einer erfindungsgemäßen Eingabevorrichtung,
- Fig. 2b: die Eingabevorrichtung gemäß Fig. 2a mit einem aufgespannten flexiblen Träger,
- Fig. 3: eine Explosionsdarstellung einer ersten Ausführungsform einer Eingabevorrichtung, die an einer transparenten Bedienblende aus Kunststoff zu befestigen ist,
- Fig. 4: eine Explosionsdarstellung einer zweiten Ausführungsform einer Eingabevorrichtung, die an einem Befestigungsrahmen aus Kunststoff zu befestigen ist, der an eine Rückseite eines Glastürblatts anzusetzen ist,
- Fig. 5a: eine perspektivische Ansicht von oben auf einen Befestigungsrahmen,
- Fig. 5b: eine perspektivische Ansicht von unten auf den Befestigungsrahmen gemäß Fig. 5a mit Keilflächenführungen für eine korrespondierende Klemmvorrichtung,
- Fig. 5c: eine perspektivische Ansicht einer beispielhaften Klemmvorrichtung von oben,
- Fig. 5d: eine Querschnittsansicht der Klemmvorrichtung gemäß Fig. 5c,
- Fig. 6a: einen Längsschnitt durch ein erfindungsgemäßes Lichtführungsbauteil,
- Fig. 6b: eine Draufsicht auf das Lichtführungsbauteil gemäß Fig. 6a mit mehreren Lichtkanälen,
- Fig. 6c: eine Teilschnittdarstellung durch einen Lichtkanal des Lichtführungsbauteils gemäß Fig. 6a,
- Fig. 6d: einen Querschnitt durch das Lichtführungsbauteil gemäß Fig. 6a mit ersten Rasthaken zur Befestigung einer elektronischen Leiterplatte,
- Fig. 7a: eine Teilschnittdarstellung durch einen federnd gelagerten Lichtkanal mit einem Lichttrichter außerhalb einer Montageposition, und
- Fig. 7b: eine Teilschnittdarstellung durch den federnd gelagerten Lichtkanal gemäß Fig. 7a mit dem Lichttrichter in der Montageposition.

Ein in Fig. 1 beispielhaft dargestelltes Haushaltsgerät 1 ist als ein Kältegerät 1a ausgebildet. Das Kältegerät 1a weist einen Korpus 2 auf. In dem Korpus 2 ist ein wärmeisolierender Innenbehälter 3 angeordnet. Der Innenbehälter 3 begrenzt einen Lagerraum 4 für Kühlgut, insbesondere für Lebensmittel. In dem Innenbehälter 3 können zur Lagerung der Lebensmittel ein oder mehrere Fachböden 5, insbesondere Glasfachböden angeordnet sein. Eine frontseitige Zugangsöffnung des Lagerraums 4 ist durch ein Türblatt 6 verschließbar. Im Falle des vorliegenden Ausführungsbeispiels ist das Türblatt 6 um eine vertikale Schwenkachse schwenkbar bezüglich des Innenbehälters 3 gelagert. Dazu kann das Türblatt 6 durch nicht näher dargestellte Scharnierbeschläge beispielsweise an dem Korpus 2 oder dem Innenbehälter 3 angelenkt sein. An einer dem Lagerraum 4 zugewandten Innenseite des Türblatts 6 können, wie in Fig. 1 dargestellt, ein oder mehrere Türabsteller 7 angeordnet sein. Das Türblatt 6 kann an seiner Außenseite wahlweise eine Glasfront 8a oder eine Metallfront 8b aufweisen. Alternativ oder ergänzend kann das Türblatt außenseitig eine Bedienblende 9 aufweisen. Die Bedienblende 9 kann aus einem Kunststoff hergestellt sein, insbesondere aus einem transparenten Kunststoff hergestellt sein, oder zumindest einen transparenten Fensterabschnitt 10 aufweisen. Der transparente Fensterabschnitt 10 kann in einer speziellen Ausführungsform schon allein durch einen Bereich der Glasfront 8a gebildet werden.

Im Bereich des transparenten Fensterabschnitts 10 weist das Haushaltsgerät 1 bzw. das Kältegerät 1a eine Eingabevorrichtung 11 auf. Die Eingabevorrichtung 11 ist insbesondere hinter der Bedienblende 9, bzw. der Glasfront 8a oder der Metallfront 8b angeordnet. Die Eingabevorrichtung 11 weist wenigstens ein Eingabemittel 12 auf, das ausgebildet ist, auf Grundlage einer manuellen Betätigung des Eingabemittels 12 eine Funktion des Haushaltsgeräts 1 zu steuern. Im Falle des vorliegenden Ausführungsbeispiels wird das wenigstens eine Eingabemittel 12 von einem Touch-Screen 12a gebildet.

Die Fig. 2a zeigt in einer Explosionsdarstellung einen beispielhaften Aufbau der Eingabevorrichtung 11. Die dortige Eingabevorrichtung 11 umfasst das Eingabemittel 12, insbesondere den Touch-Screen 12a, eine Halteeinrichtung 13 und eine elektronische Steuervorrichtung 14. Die elektronische Steuervorrichtung 14 weist eine elektronische Steuerplatine 14a auf. Die elektronische Steuervorrichtung 14, insbesondere die elektronische Steuerplatine 14a ist ausgebildet, wenigstens eine Funktion des Haushaltsgeräts 1, insbesondere des Kältegeräts 1a zu steuern. Dazu ist das wenigstens eine Eingabemittel 12, insbesondere der Touch-Screen 12a über eine elektrische Anschlussleitung 15 elektrisch mit der elektronischen Steuervorrichtung 14, insbesondere der elektronischen Steuerplatine 14a verbunden. Bei manueller Betätigung des Eingabemittels 12 bzw. des Touch-Screens 12a wird über die Anschlussleitung 15 ein zugeordnetes Steuersignal an die Steuerplatine 14a zugeleitet.

Die Eingabevorrichtung 11 weist im Falle des vorliegenden Ausführungsbeispiels also den flexiblen Träger 12b auf, an dem das wenigstens eine Eingabemittel 12 angeordnet ist, und der einen Touch-Screen 12a aufweist, wobei der flexible Träger 12b eine Sensorfläche 12c des Touch-Screens 12a bildet und das wenigstens eine Eingabemittel 12 von einem Flächenbereich der Sensorfläche 12c gebildet wird.

Die Eingabevorrichtung 11, insbesondere das Eingabemittel 12 bzw. der Touch-Screen 12a weist demgemäß einen flexiblen Träger 12b auf. Dies bedeutet, dass der flexible Träger 12b das wenigstens eine Eingabemittel 12 aufweist. Im Falle eines Touch-Screens 12a ist der flexible Träger 12b als eine Touch-Folie ausgebildet, welche die Sensorfläche 12c bildet, die nicht nur eine manuelle Berührung detektieren kann, sondern auch ein Signal liefert über die Stelle, an welcher das manuelle Berühren stattfindet.

Der flexible Träger 12b ist an der Halteeinrichtung 13 durch wenigstens ein form- und/oder kraftschlüssig wirkendes, mit der Halteeinrichtung 13 verbundenes Befestigungsmittel 16 aufgespannt befestigt.

Das Befestigungsmittel 16 ist zum wiederholten, zerstörungsfreien Lösen des flexiblen Trägers 12b von der Halteeinrichtung 13 und zum Wiederbefestigen des flexiblen Trägers 12b an der Halteeinrichtung 13 ausgebildet.

Dazu weist im Falle des vorliegend dargestellten Ausführungsbeispiels die Halteeinrichtung 13 wenigstens ein starres, insbesondere zwei voneinander beabstandete starre Befestigungsmittel 16a auf, welche ausgebildet sind, einen ersten Endabschnitt 17a des flexiblen Trägers 12b festzuhalten und außerdem wenigstens ein federndes, insbesondere zwei voneinander beabstandete federnde Befestigungsmittel 16b auf, welche ausgebildet sind, einen dem ersten Endabschnitt 17a gegenüberliegenden zweiten Endabschnitt 17b des flexiblen Trägers 12b festzuhalten.

Die starren Befestigungsmittel 16a werden im Falle des vorliegenden Ausführungsbeispiels von zwei an der Halteeinrichtung 13 angeformten, nach oben vorspringenden starren Zapfen gebildet. Jedem starren Zapfen der Halteeinrichtung 13 ist eine kreisförmiges, ein ovales oder längliches Loch 18 in dem flexiblen Träger 12b zugeordnet. An einem den starren Befestigungsmitteln 16a gegenüberliegenden Stirnende der Halteeinrichtung 13 sind zwei federnde Befestigungsmittel 16b an der Halteeinrichtung 13 angeformt. Die federnden Befestigungsmittel 16b werden von zwei an der Halteeinrichtung 13 angeformten, nach oben vorspringenden elastischen Zapfen gebildet. Jedem elastischen Zapfen der Halteeinrichtung 13 ist eine kreisförmiges, ein ovales oder längliches Loch 18 in dem flexiblen Träger 12b zugeordnet. In der aufgespannten Montageanordnung durchdringen jeder starre und elastische Zapfen jeweils eines der Löcher 18 formschlüssig. Aufgrund der federnden bzw. elastischen Ausbildung der federnden Befestigungsmittel 16b, insbesondere der elastischen Zapfen wird der aufgespannte flexible Träger 12b mit einer in der Ebene des flexiblen Trägers 12b wirkenden Zugkraft beaufschlagt, so dass sich der flexible Träger 12b sehr eben ausgerichtet auf der Oberseite der Halteeinrichtung 13 erstreckt. Aufgrund der formschlüssigen Verbindung der starren und elastischen Zapfen mit jeweils eines der Löcher 18 kann der flexible Träger 12b wiederholt zerstörungsfrei von der Halteeinrichtung 13 gelöst und jederzeit wieder an der Halteeinrichtung 13 befestigt werden bzw. durch einen anderen flexiblen Träger 12b ersetzt werden. So ist beispielsweise ein Ersetzen einer defekten Touch-Folie durch eine neue, funktionsfähige Touch-Folie auf eine einfache Weise möglich. Insbesondere kann eine bereits montierte Touch-Folie zerstörungsfrei von der Halteeinrichtung 13 entfernt werden.

Im Falle der Ausführungsbeispiele, insbesondere gemäß Fig. 3 und Fig. 4, ist die Halteeinrichtung 13 an einem Lichtführungsbauteil 13a ausgebildet, bzw. es wird die Halteeinrichtung 13 durch ein Lichtführungsbauteil 13a gebildet. Das Lichtführungsbauteil 13a weist dabei ein oder mehrere Lichtkanäle 19 auf, die ausgebildet sind, das aus wenigstens einem lichtaussendenden elektrischen Bauteil 20, beispielsweise wenigstens einer LED 20a, insbesondere einer auf der elektronischen Steuerplatine 14a bestückten LED 20a ausgesendete Licht an eine Rückseite des flexiblen Trägers 12b zu leiten. Die Halteeinrichtung 13 bzw. das Lichtführungsbauteil 13a kann demgemäß aus einem transparenten Kunststoffbauteil, insbesondere Kunststoffspritzgussbauteil hergestellt sein. Neben den insoweit an der Halteeinrichtung 13 angeformten Lichtkanal 19 können weitere, auch separate Lichtleiterkörper 19a vorgesehen sein, wie dies in der Fig. 4 gezeigt ist.

Außerdem weist das Lichtführungsbauteil 13a erste Haltemittel 21 auf, die ausgebildet sind, die elektronische Leiterplatte 14a formschlüssig an dem Lichtführungsbauteil 13a zu befestigen. Jedes erste Haltemittel 21 wird im Falle der vorliegenden Ausführungsbeispiele von einem ersten Rasthaken 21a gebildet. Jeder Rasthaken 21a ist einteilig mit dem Lichtführungsbauteil 13a ausgebildet und umfasst einen federnden Schaftabschnitt und eine am freien Ende des federnden Schaftabschnitts angeordnete Rastnase. In einem zusammengebauten Zustand umgreifen die Rasthaken 21a, insbesondere die Rastnasen zugeordnete Randabschnitte der elektronischen Leiterplatte 14a formschlüssig. Insoweit kann die elektronische Leiterplatte 14a an das Lichtführungsbauteil 13a angerastet werden.

In einer ersten Ausführungsvariante gemäß Fig. 3 weist das Haushaltsgerät 1, insbesondere das Kältegerät 1a eine Bedienblende 9 und einen Befestigungsrahmen 22 auf. Der Befestigungsrahmen 22 ist in dieser Ausführungsvariante an einer Rückseite der Bedienblende 9 angeordnet, insbesondere einteilig mit dieser Bedienblende 9 ausgebildet. Mittels des Befestigungsrahmens 22 wird die Baugruppe der Eingabevorrichtung 11, umfassen wenigstens das Eingabemittel 12 bzw. der flexible Träger 12b, insbesondere den Touch-Screen 12a, die Halteeinrichtung 13 bzw. das Lichtführungsbauteil 13a und die elektronische Steuerplatine 14a, an der Rückseite der Bedienblende 9 formschlüssig befestigt.

Dazu weist der Befestigungsrahmen 22 zweite Haltemittel 23 auf, die ausgebildet sind, das Lichtführungsbauteil 13a und damit die Baugruppe der Eingabevorrichtung 11, umfassen wenigstens das Eingabemittel 12 bzw. der flexible Träger 12b, insbesondere den Touch-Screen 12a, die Halteeinrichtung 13 bzw. das Lichtführungsbauteil 13a und die elektronische Steuerplatine 14a, an dem Befestigungsrahmen 22 zu befestigen. Jedes zweite Haltemittel 23 ist im Falle des vorliegenden Ausführungsbeispiels als ein zweiter Rasthaken 23a ausgebildet. Jeder Rasthaken 23a ist einteilig mit dem Befestigungsrahmen 22 ausgebildet und umfasst einen federnden Schaftabschnitt und eine am freien Ende des federnden Schaftabschnitts angeordnete Rastnase. In einem zusammengebauten Zustand umgreifen die zweiten Rasthaken 23a, insbesondere die Rastnasen zugeordnete Randabschnitte des Lichtführungsbauteils 13a formschlüssig. Insoweit kann das Lichtführungsbauteil 13a bzw. die gesamte vormontierte Eingabevorrichtung 11 an den Befestigungsrahmen 22 und damit auch an die Bedienblende 9 angerastet werden.

In einer zweiten Ausführungsvariante gemäß Fig. 4, welche im Wesentlichen mit der Ausführung gemäß Fig. 3 übereinstimmt, ist der Befestigungsrahmen 22 jedoch nicht einteilig mit einer Bedienblende 9 ausgebildet, sondern der Befestigungsrahmen 22 ist als ein separates Bauteil, d.h. als ein von der Bedienblende 9 separates Bauteil ausgeführt.

In einer solchen zweiten Ausführungsvariante gemäß Fig. 4 kann der Befestigungsrahmen 22 an einer Rückseite einer Glasfrontscheibe, insbesondere an der Rückseite eines Glastürblatts des Haushaltsgeräts 1 bzw. des Kältegeräts 1a angeordnet werden.

Dazu kann, wie in Fig. 1 schematisch gezeigt, hinter der Rückseite der Glasfrontscheibe, d.h. der Glasfront 8a bzw. an der Rückseite des Glastürblatts des Haushaltsgeräts 1 bzw. des Kältegeräts 1a ein Schacht 24 vorgesehen sein, in welchen die vormontierte Eingabevorrichtung 11 (Fig. 2b) eingeschoben und dort derart befestigt werden kann, dass der aufgespannte flexible Träger 12b, insbesondere der Touch-Screen 12a an der Rückseite der Glasfrontscheibe, d.h. der Glasfront 8a bzw. an der Rückseite des Glastürblatts flächig anliegt.

Um die vormontierte Eingabevorrichtung 11 (Fig. 2b) an der Rückseite der Glasfrontscheibe, d.h. der Glasfront 8a bzw. an der Rückseite des Glastürblatts flächig anliegend zu befestigen, kann eine Klemmvorrichtung 25 vorgesehen sein, welche ausgebildet ist, in einer in den Schacht 24 eingeschobenen Position sich zwischen der Rückseite der vormontierten Eingabevorrichtung 11 (Fig. 2b) und einer Innenwand des Schachtes 24 einzuspreizen, so dass die Eingabevorrichtung 11 gegen die Rückseite der Glasfrontscheibe, d.h. der Glasfront 8a bzw. an der Rückseite des Glastürblatts gedrückt wird.

Eine derartige beispielhafte Klemmvorrichtung 25 ist in Fig. 5c und Fig. 5d näher dargestellt. Die Klemmvorrichtung 25 weist im Falle des vorliegenden Ausführungsbeispiels eine Stirnplatte 26 und vier Zinken 27 auf. Die Stirnplatte 26 ist zur Verbindung und gemeinsamen Halterung der Zinken 27 ausgebildet. Die Stirnplatte 26 kann zudem eine Art griffabschnitt bilden, der manuell gegriffen werden kann, um die vier Zinken 27 gemeinsam in den Schacht 24 (Fig. 1) einführen und darin arretieren zu können. Die vier Zinken 27 erstrecken sich in Abständen voneinander und sind parallel zueinander ausgerichtet und an der Stirnplatte 26 befestigt, insbesondere einteilig mit der Stirnplatte 26 ausgebildet.

Jeder Zinken 27 bildet einen Keil. Jeder Keil wirkt in der Einbaulage der Klemmvorrichtung 25 mit schräg verlaufenden Rampen 28 zusammen, die an einer rückseitigen Bodenfläche 29 des Befestigungsrahmens 22 (Fig. 4) angeordnet sind. Indem die Zinken 27 seitlich unter die rückseitigen Bodenfläche 29 des Befestigungsrahmens 22 geschoben werden und sich die Klemmvorrichtung 25 in der Einbaulage gegen eine Rückwand 30 des Schachtes 24 (Fig. 1) abstützt, wird durch das Einschieben der Klemmvorrichtung 25 der Befestigungsrahmen 22 gegen die Rückseite der Glasfrontscheibe, d.h. der Glasfront 8a bzw. gegen die Rückseite des Glastürblatts gedrückt.

Jeder Zinken 27 weist dazu eine schräg verlaufende Tragebene 31 auf, an der drei in Längserstreckung der Zinken 27 hintereinander in gleichmäßigen Abständen voneinander angeordnete Federzungen 32 festgelegt sind. Die Federzungen 32 werden beim Einschieben der Klemmvorrichtung 25 in den Schacht 24 (Fig. 1) elastisch vorgespannt und drücken in der endgültigen Einbaulage den Befestigungsrahmen 22 gegen die Rückseite der Glasfrontscheibe, d.h. der Glasfront 8a bzw. gegen die Rückseite des Glastürblatts. Die Federzungen 32 stützen sich dabei an den schräg verlaufenden Rampen 28 des Befestigungsrahmens 22 ab.

Um das Einschieben der Klemmvorrichtung 25 entlang der Rückseite des Befestigungsrahmens 22 zu erleichtern und ein Verkanten und/oder Verklemmen zu verhindern, weist jeder Zinken 27 eine Führungsleiste 33 auf. Jede Führungsleiste 33 erstreckt sich in Längsrichtung des Zinkens 27, welche gleichzeitig auch die Einschubrichtung ist. Alle Führungsleisten 33 erstrecken sich parallel zueinander. Jeder Führungsleiste 33 ist eine korrespondierende Führungsnut 34 zugeordnet. Die Führungsnuten 34 sind an der Rückseite des Befestigungsrahmens 22 angeordnet, insbesondere einteilig mit diesem ausgebildet. Die Führungsnuten 34 sind im Falle des vorliegenden Ausführungsbeispiels entlang der schräg verlaufenden Rampen 28 des Befestigungsrahmens 22 angeordnet bzw. einteilig mit diesen ausgebildet. Während des Einschiebens der Klemmvorrichtung 25 in den Schacht 24 gleiten die Führungsleisten 33 in den Führungsnuten 34.

Wie in Fig. 6a bis Fig. 6d dargestellt, kann das Lichtführungsbauteil 13a eine oder mehrere Lichtkanäle 19 aufweisen. Um eine zusätzliche Anpresskraft aufzubringen, welche den flexiblen Träger 12b möglichst flächig gegen die Rückseite der Bedienblende 9, die Rückseite der Glasfrontscheibe, d.h. der Glasfront 8a bzw. gegen die Rückseite des Glastürblatts drückt, ist im Falle des vorliegenden Ausführungsbeispiels jeder Lichtkanal 19 federnd an dem Lichtführungsbauteil 13a gelagert, derart, dass in einer hinter der Bedienblende 9, hinter der Glasfrontscheibe, d.h. der Glasfront 8a oder hinter dem Glastürblatt montierten Anordnung der Eingabevorrichtung 11, insbesondere des Lichtführungsbauteils 13a, der auf der Halteeinrichtung 13, insbesondere auf dem Lichtführungsbauteil 13a aufgespannte flexible Träger 12b durch die federnd gelagerten Lichtkanäle 19 gegen die Rückseite der Bedienblende 9, der Glasfrontscheibe, d.h. der Glasfront 8a oder des Glastürblatts gedrückt wird.

Zur federnden Lagerung der Lichtkanäle 19 an dem Lichtführungsbauteil 13a können elastische Stegabschnitte 35 vorgesehen sein, welche jeden einzelnen Lichtkanal 19 elastisch mit dem Lichtführungsbauteil 13a verbindet. Jeder Stegabschnitt 35 kann S-förmig verlaufend, den jeweiligen Lichtkanal 19 mit dem Lichtführungsbauteil 13a verbinden. Die Stegabschnitt 35, die Lichtkanäle 19 und das Lichtführungsbauteil 13a können als ein einstückiges Kunststoffspritzgussteil hergestellt sein.

Ein solcher federnd gelagerte Lichtkanal 19 kann, wie in Fig. 7a und Fig. 7b gezeigt, einen Lichttrichter 36 aufweisen, der eine konische Wand 37 aufweist. An einer Außenfläche der konischen Wand 37 sind im Falle des vorliegenden Ausführungsbeispiels die Stegabschnitte 35 angeordnet und erstrecken sich insbesondere S-förmig nach außen, wo sie an einem Grundrahmenabschnitt 38 des Lichtführungsbauteils 13a enden. Der Grundrahmenabschnitt 38 kann eine Stirnwand 39 aufweisen, welche in einem montierten, angedrückten Zustand, wie in Fig. 7b gezeigt, den flexiblen Träger 12b gegen die Rückseite der transparenten Wand 8 drückt. Eine Ringstirnwand 40 des Lichttrichters 36 kann im entspannten Zustand, d.h. in einem nicht montierten Zustand der federnd gelagerten Lichtkanal 19, wie in Fig. 7a gezeigt, über die Ebene der Stirnwand 39 des Grundrahmenabschnitts 38 vorspringen. Wenn die Stirnwand 39 im montierten, angedrückten Zustand gemäß Fig. 7b an der Rückseite der transparenten Wand 8 anliegt, ist der Lichttrichter 36 durch sein Anstehen gegen die Rückseite der transparenten Wand 8 unter gleichzeitiger Einklemmung des flexiblen Trägers 12b im Bereich der Stegabschnitte 35 verformt und insoweit vorgespannt, so dass die Ringstirnwand 40 des Lichttrichters 36 den flexiblen Träger 12b von hinten gegen die Rückseite der transparenten Wand 8 drückt.

### BEZUGSZEICHENLISTE

- 1: Haushaltsgerät
- 1a: Kältegerät
- 2: Korpus
- 3: Innenbehälter
- 4: Lagerraum
- 5: Fachboden
- 6: Türblatt
- 7: Türabsteller
- 8: transparente Wand
- 8a: Glasfront
- 8b: Metallfront
- 9: Bedienblende
- 10: Fensterabschnitt
- 11: Eingabevorrichtung
- 12: Eingabemittel
- 12a: Touch-Screen
- 12b: flexibler Träger
- 12c: Sensorfläche
- 13: Andrückvorrichtung
- 13a: Lichtführungsbauteil
- 14: Steuervorrichtung
- 14a: Steuerplatine
- 15: Anschlussleitung
- 16: Befestigungsmittel
- 16a: starres Befestigungsmittel
- 16b: federndes Befestigungsmittel
- 17a: erster Endabschnitt
- 17b: zweiter Endabschnitt
- 18: Löcher
- 19: Lichtkanal
- 19a: Lichtleiterkörper
- 20: lichtaussendendes elektrisches Bauteil
- 20a: LED
- 21: erste Haltemittel
- 21a: erste Rasthaken
- 22: Befestigungsrahmen
- 23: zweite Haltemittel
- 23a: zweite Rasthaken
- 24: Schacht
- 25: Klemmvorrichtung
- 26: Stirnplatte
- 27: Zinken
- 28: Rampen
- 29: Bodenfläche
- 30: Rückwand
- 31: Tragebene
- 32: Federzunge
- 33: Führungsleisten
- 34: Führungsnuten
- 35: Stegabschnitte
- 36: Lichttrichter
- 37: konische Wand
- 38: Grundrahmenabschnitt
- 39: Stirnwand
- 40: Ringstirnwand

## Patentansprüche

1. Haushaltsgerät, insbesondere Kältegerät (1a), aufweisend eine elektronische Steuervorrichtung (14), die ausgebildet ist, wenigstens eine Funktion des Haushaltsgeräts (1) zu steuern und die eine elektronische Steuerplatine (14a), sowie eine an die Steuerplatine (14a) angeschlossene Eingabevorrichtung (11) umfasst, die wenigstens ein Eingabemittel (12) aufweist und die ausgebildet ist, basierend auf einer manuellen Betätigung des Eingabemittels (12) ein zugeordnetes Steuersignal der Steuerplatine (14a) zuzuleiten, wobei die Eingabevorrichtung (11) einen an einer Rückseite einer wenigstens abschnittsweise zumindest durchscheinend ausgebildeten Wand (8) des Haushaltsgeräts (1) angeordneten flexiblen Träger (12b) aufweist, an dem das wenigstens eine Eingabemittel (12) angeordnet ist, des Weiteren aufweisend ein Lichtführungsbauteil (13a), welches ein oder mehrere Lichtkanäle (19) aufweist, die ausgebildet sind, das aus wenigstens einem lichtaussendenden elektrischen Bauteil (20), das auf der elektronischen Steuerplatine (14a) angeordnet ist, ausgesendete Licht an die von der Wand (8) abgewandten Oberfläche des flexiblen Trägers (12b) zu leiten und eine Andrückvorrichtung (13), die ausgebildet ist, den flexiblen Träger (12b) zumindest abschnittsweise gegen die Rückseite der wenigstens abschnittsweise zumindest durchscheinend ausgebildeten Wand (8) zu drücken, **dadurch gekennzeichnet, dass** die Andrückvorrichtung (13) an dem Lichtführungsbauteil (13a) ausgebildet ist und von einem oder mehreren der Lichtkanäle (19) gebildet wird, indem diese Lichtkanäle (19) federnd an dem Lichtführungsbauteil (13a) gelagert sind, derart, dass in einer hinter der Wand (8) montierten Anordnung der Eingabevorrichtung (11) der flexible Träger (12b) durch die federnd gelagerten Lichtkanäle (19) gegen die Rückseite der Wand (8) gedrückt wird.

2. Haushaltsgerät nach Anspruch 1, **dadurch gekennzeichnet, dass** der flexible Träger (12b) als Touchfolie ausgebildet ist, die die Eingabemittel (12) umfasst.

3. Haushaltsgerät nach einem der Ansprüche 1 oder 2, **dadurch gekennzeichnet, dass** die wenigstens abschnittsweise zumindest durchscheinend ausgebildete Wand (8) zumindest an diesen Abschnitten transparent ausgebildet ist.

4. Haushaltsgerät nach einem der Ansprüche 1 bis 3, **dadurch gekennzeichnet, dass** die Andrückvorrichtung (13) ausgebildet ist, den flexiblen Träger (12b) an ein oder mehreren Teilflächenabschnitten seiner von der transparenten Wand (8) abgewandten Oberfläche gegen die Rückseite der transparenten Wand (8) zu drücken.

5. Haushaltsgerät nach einem der Ansprüche 1 bis 4, **dadurch gekennzeichnet, dass** die Andrückvorrichtung (13) zur federnden Lagerung der Lichtkanäle (19) an dem Lichtführungsbauteil (13a) elastische Stegabschnitte (35) aufweist, welche insbesondere jeden einzelnen Lichtkanäle (19) elastisch mit dem Lichtführungsbauteil (13a) verbindet.

6. Haushaltsgerät nach Anspruch 5, **dadurch gekennzeichnet, dass** die Stegabschnitte (35), insbesondere S-förmig verlaufend, den jeweiligen Lichtkanäle (19) mit dem Lichtführungsbauteil (13a) verbinden.

7. Haushaltsgerät nach Anspruch 5 oder 6, **dadurch gekennzeichnet, dass** die Stegabschnitte (35), die Lichtkanäle (19) und das Lichtführungsbauteil (13a) als ein einstückiges Kunststoffspritzgussteil ausgebildet ist.

8. Haushaltsgerät nach einem der Ansprüche 1 bis 7, **dadurch gekennzeichnet, dass** die transparente Wand (8) von einem Flächenabschnitt einer Bedienblende (9), einem Flächenabschnitt einer Glasfrontscheibe (8a) und/oder einem Flächenabschnitt eines Glastürblatts (6) gebildet wird.

9. Haushaltsgerät nach einem der Ansprüche 1 bis 8, **dadurch gekennzeichnet, dass** die Eingabevorrichtung (11) eine Halteeinrichtung aufweist, an welcher der flexible Träger (12b) durch wenigstens ein form- und/oder kraftschlüssig wirkendes, mit der Halteeinrichtung verbundenes Befestigungsmittel (16) aufgespannt befestigt ist.

10. Haushaltsgerät nach Anspruch 9, **dadurch gekennzeichnet, dass** die Halteeinrichtung wenigstens ein starres, insbesondere zwei voneinander beabstandete starre Befestigungsmittel (16a) aufweist, welche ausgebildet sind, einen ersten Endabschnitt (17a) des flexiblen Trägers (12b) festzuhalten und die Halteeinrichtung wenigstens ein federndes, insbesondere zwei voneinander beabstandete federnde Befestigungsmittel (16b) aufweist, welche ausgebildet sind, einen dem ersten Endabschnitt (17a) gegenüberliegenden zweiten Endabschnitt (17b) des flexiblen Trägers (12b) festzuhalten.

11. Haushaltsgerät nach einem der Ansprüche 1 bis 10, **dadurch gekennzeichnet, dass** die Eingabevorrichtung (11), die den flexiblen Träger (12b) aufweist, an dem das wenigstens eine Eingabemittel (12) angeordnet ist, einen Touch-Screen (12a) aufweist, der flexible Träger (12b) eine Sensorfläche (12c) des Touch-Screens (12a) bildet und das wenigstens eine Eingabemittel (12) von einem Flächenbereich der Sensorfläche (12c), insbesondere einem dem jeweiligen Lichtkanäle (19) zugeordneten Flächenbereich der Sensorfläche (12c) gebildet wird.

## Claims

1. Household appliance, in particular refrigeration appliance (1a), having an electronic control device (14), which is embodied to control at least one function of the household appliance (1), and which comprises an electronic printed circuit board (14a) and an input apparatus (11) which is connected to the printed circuit board (14a) and has at least one input means (12) and which is embodied to feed an assigned control signal to the printed circuit board (14a) on the basis of a manual actuation of the input means (12), wherein the input apparatus (11) has a flexible support (12b) arranged on a rear side of a wall (8) of the household appliance (1) which is embodied to be at least translucent at least in sections, on which support the at least one input means (12) is arranged, furthermore having a light guide component (13a) which has one or more light ducts (19), which are embodied to guide the light emitted from at least one light-emitting electrical component (20), which is arranged on the electronic printed circuit board (14a), to the surface of the flexible support (12b) facing away from the wall (8) and a pressing device (13) which is embodied to press the flexible support (12b) at least in sections against the rear side of the wall (8) which is embodied to be at least translucent at least in sections, **characterised in that** the pressing device (13) is embodied on the light guide component (13a) and is formed by one or more of the light ducts (19), by these light ducts (19) being spring-mounted on the light guide component (13a) such that in an arrangement of the input apparatus (11) mounted behind the wall (8), the flexible support (12b) is pressed against the rear side of the wall (8) by means of the spring-mounted light ducts (19).

2. Household appliance according to claim 1, **characterised in that** the flexible support (12b) is embodied as a touch film which comprises the input means (12).

3. Household appliance according to one of claims 1 or 2, **characterised in that** the wall (8) which is embodied to be at least translucent at least in sections is embodied to be transparent at least on these sections.

4. Household appliance according to one of claims 1 to 3, **characterised in that** the pressing device (13) is embodied to press the flexible support (12b) on one or more partial surface sections of its surface facing away from the transparent wall (8) against the rear side of the transparent wall (8).

5. Household appliance according to one of claims 1 to 4, **characterised in that** the pressing device (13) has elastic web sections (35) for spring-mounting the light ducts (19) on the light guide component (13a), which web sections connect in particular each individual light ducts (19) elastically with the light guide component (13a).

6. Household appliance according to claim 5, **characterised in that** the web sections (35), in particular running in an S-shape, connect the respective light ducts (19) to the light guide component (13a).

7. Household appliance according to claim 5 or 6, **characterised in that** the web sections (35), the light ducts (19) and the light guide component (13a) is embodied as a single-piece plastic injection-moulded part.

8. Household appliance according to one of claims 1 to 7, **characterised in that** the transparent wall (8) is formed of a surface section of a control panel (9), a surface section of a front glass pane (8a) and/or a surface section of a glass door leaf (6).

9. Household appliance according to one of claims 1 to 8, **characterised in that** the input apparatus (11) has a holding device, on which the flexible support (12b) is fastened in a clamped manner by means of at least one fastening means (16) connected to the holding device and acting in a form and/or force-fit manner.

10. Household appliance according to claim 9, **characterised in that** the holding device has at least one rigid, in particular two rigid fastening means (16a) arranged at a distance from one another, which are embodied to fix a first end section (17a) of the flexible support (12b) and the holding device has at least one springy, in particular two springy fastening means (16b) arranged at a distance from one another, which are embodied to fix a second end section (17b) of the flexible support (12b) facing the first end section (17a).

11. Household appliance according to one of claims 1 to 10, **characterised in that** the input apparatus (11), which has the flexible support (12b), is arranged on the at least one input means (12), has a touch screen (12a), the flexible support (12b) forms a sensor surface (12c) of the touch screen (12a) and the at least one input means (12) is formed of a surface area of the sensor surface (12c), in particular a surface area of the sensor surface (12c) assigned to the respective light ducts (19).

## Revendications

1. Appareil ménager, notamment appareil frigorifique (1a), présentant un dispositif de commande (14) électronique qui est réalisé pour commander au moins une fonction de l'appareil ménager (1) et qui comprend une platine de commande (14a) électronique ainsi qu'un dispositif d'entrée (11) raccordé à la platine de commande (14a), lequel dispositif d'entrée présente au moins un moyen d'entrée (12) et est réalisé, sur la base d'un actionnement manuel du moyen d'entrée (12), pour amener à la platine de commande (14a) un signal de commande associé, le dispositif d'entrée (11) présentant un support flexible (12b) disposé sur un côté arrière d'une paroi (8) de l'appareil ménager (1), réalisée au moins de manière translucide au moins par endroits, sur lequel support est disposé l'au moins un moyen d'entrée (12), présentant en outre un composant conducteur de lumière (13a) qui présente un ou plusieurs canaux lumineux (19) lesquels sont réalisés à partir d'au moins d'un composant (20) électrique émettant la lumière, lequel est disposé sur la platine de commande (14a) électronique, pour conduire la lumière émise à la surface du support flexible (12b), détournée de la paroi (8), et présentant un dispositif de pression (13) qui est réalisé pour presser le support flexible (12b) au moins par endroits contre le côté arrière de l'au moins une paroi (8) réalisée au moins par endroit au moins de manière translucide, **caractérisé en ce que** le dispositif de pression (13) est réalisé sur le composant conducteur de lumière (13a) et est formé par un ou plusieurs des canaux lumineux (19), du fait que ces canaux lumineux (19) sont logés de manière élastique sur le composant conducteur de lumière (13a) de manière à ce que, dans un agencement du dispositif d'entrée (11), monté derrière la paroi (8), le support flexible (12b) soit pressé contre le côté arrière de la paroi (8) au moyen des canaux lumineux (19) logés de manière élastique.

2. Appareil ménager selon la revendication 1, **caractérisé en ce que** le support flexible (12b) est réalisé comme membrane tactile qui comprend le moyen d'entrée (12).

3. Appareil ménager selon l'une des revendications 1 ou 2, **caractérisé en ce que** la paroi (8) réalisée au moins de manière translucide au moins par endroits est réalisée de manière transparente à ces endroits.

4. Appareil ménager selon l'une quelconque des revendications 1 à 3, **caractérisé en ce que** le dispositif de pression (13) est réalisé pour presser le support flexible (12b) contre le côté arrière de la paroi (8) transparente sur une ou plusieurs sections de surface partielle de sa surface détournée de la paroi (8) transparente.

5. Appareil ménager selon l'une quelconque des revendications 1 à 4, **caractérisé en ce que** le dispositif de pression (13) présente des sections en nervures (35) élastiques pour le logement élastique des canaux lumineux (19) sur le composant conducteur de lumière (13a), lesquelles relient notamment chaque canal lumineux (19) individuel de manière élastique au composant conducteur de lumière (13a).

6. Appareil ménager selon la revendication 5, **caractérisé en ce que** les sections en nervures (35) relient les canaux lumineux (19) respectifs au composant conducteur de lumière (13a) en s'étendant notamment en forme de S.

7. Appareil ménager selon la revendication 5 ou 6, **caractérisé en ce que** les sections en nervures (35), les canaux lumineux (19) et le composant conducteur de lumière (13a) sont réalisés en tant qu'une pièce en matière plastique d'un seul tenant, moulée par injection.

8. Appareil ménager selon l'une quelconque des revendications 1 à 7, **caractérisé en ce que** la paroi transparente (8) est formée par une section de surface d'un panneau de commande (9), par une section de surface d'une vitre frontale en verre (8a) et/ou par une section de surface d'un panneau de porte en verre (6).

9. Appareil ménager selon l'une quelconque des revendications 1 à 8, **caractérisé en ce que** le dispositif d'entrée (11) présente un agencement de maintien sur lequel le support flexible (12b) est fixé, en étant tendu, au moyen d'au moins un moyen de fixation (16) relié à l'agencement de maintien en agissant par adhérence de forme et/ou de force.

10. Appareil ménager selon la revendication 9, **caractérisé en ce que** l'agencement de maintien présente au moins un moyen de fixation (16a) rigide, notamment deux moyens de fixation (16a) rigides distancés l'un de l'autre, lesquels sont réalisés pour maintenir une première section terminale (17a) du support flexible (12b), et **en ce que** l'agencement de maintien présente au moins un moyen de fixation (16b) élastique, notamment deux moyens de fixation (16b) élastiques distancés l'un de l'autre, lesquels sont réalisés pour maintenir une deuxième section terminale (17b) du support flexible (12b), opposée à la première section terminale (17a).

11. Appareil ménager selon l'une quelconque des revendications 1 à 10, **caractérisé en ce que** le dispositif d'entrée (11) qui présente le support flexible (12b) sur lequel est disposé l'au moins un moyen d'entrée (12), présente un écran tactile (12a), **en ce que** le support flexible (12b) forme une surface de détection (12c) de l'écran tactile (12a) et **en ce que** l'au moins un moyen d'entrée (12) est formé par une partie en surface de la surface de détection (12c), notamment par une partie en surface, associée au canal lumineux (19) respectif, de la surface de détection (12c).
